# EUROPÄISCHE PATENTSCHRIFT

(11) **EP 0 139 041 B1**
(45) Veröffentlichungstag und Bekanntmachung des Hinweises auf die Patenterteilung: **13.04.1988**
(21) Anmeldenummer: 83111809.6
(22) Anmeldetag: 25.11.1983
(51) Int. Cl.: E05D 7/082

(54) **Schwinglager für Dachflächenfenster o. dgl.**
Skylight pivot or the like
Pivot pour fenêtre à tabatière ou similaire

(30) Priorität: 25.10.1983 DE 8330571 U
(43) Veröffentlichungstag der Anmeldung: 02.05.1985
(73) Patentinhaber: Meeth, Ernst Josef, D-5561 Wallscheid (DE)
(72) Erfinder: Meeth, Ernst Josef, D-5561 Wallscheid (DE)
(74) Vertreter: Schönherr, Wolfgang

(56) Entgegenhaltungen:
- DE-A- 2 404 054
- FR-A- 1 411 603
- FR-A- 1 504 811
- US-A- 3 628 761

## Beschreibung

Die Erfindung betrifft ein Schwinglager für Dachflächenfenster o. dgl., bestehend aus einem Lagergrundkörper mit einer kreisringsegmentartigen Führungsnut, in der ein Schlitten verschiebbar geführt ist.

Bekannte derartige Schwinglager (DE-A-2 404 054) weisen eine große Bauform in Höhe und Breite auf. Diese große Bauform bedingt, daß der Flügel in zwei unterschiedlichen Dichtebenen gegenüber dem Blendrahmen abgedichtet werden muß. Weiterhin erschwert die große Bauform dieser bekannten Lager die Abdichtung des Fensters im Bereich des Lagers.

Die Aufgabe der Erfindung besteht daher darin, ein Schwinglager der eingangs genannten Art derart weiterzubilden, daß bei einfacher und kleiner Bauform eine gute Abdichtung des Flügels gegenüber dem Blendrahmen möglich ist, wobei der Flügel auf einfache Weise in den Blendrahmen einsetzbar und zur Wartung herausnehmbar sein soll.

Diese Aufgabe wird dadurch gelöst, daß der kreisringsegmentförmige Schlitten eine größere Länge als die Führungsnut hat und daß der Querschnitt der Führungsnut und des Schlittens zum Nutgrund hin sich verbreiternd ausgebildet ist.

Durch die vorgeschlagene Lösung wird außerdem eine Kältebrücke vermieden, da das erfindungsgemäße Lager wegen seiner kleinen Bauform im Innern des Rahmens bzw. des Flügels einsetzbar ist.

Vorteilhaft sind die Führungsnut und der Schlitten im Querschnitt schwalbenschwanzartig ausgebildet.

In der Führungsnut des Lagergrundkörpers sind vorzugsweise die Verschiebung des Schlittens begrenzende Endanschläge angeordnet. Vorzugsweise sind die Endanschläge in die Führungsnut ragende Stifte, Schrauben o. dgl. und weist der Schlitten mit den Stiften, Schrauben o. dgl. zusammenwirkende Ausnehmungen, Abflachungen o. dgl. auf.

Bei einer vorteilhaften Ausführungsform besteht der Lagergrundkörper aus einer Grundplatte mit dem Rand der Führungsnut mit dem größeren Radius und aus einer auf der Grundplatte befestigbaren Deckplatte mit dem Rand der Führungsnut mit dem kleineren Radius.

Vorzugsweise beträgt der mittlere Radius der Führungsnut ca. 45 mm.

Vorzugsweise haben die Lagergrundplatte und die Deckplatte die Form eines Kreisabschnittes. Die Deckplatte ist vorteilhaft mit der Grundplatte durch Schrauben o. dgl. lösbar verbunden.

Bei einer vorteilhaften Ausführungsform weist die Deckplatte den Rand der Grundplatte im aufgesetzten Zustand übergreifende Nasen o. dgl. auf. Vorteilhaft weist die Grundplatte Ausnehmungen, treppenartige Abstufungen o. dgl. auf, in die Ansätze der Deckplatte in aufgesetztem Zustand formschlüssig eingreifen.

Die Erfindung ist in den Zeichnungen beispielhaft dargestellt. Es zeigen :
Fig. 1 ein Schwinglager mit Lagergrundkörper aus Grundkörper und Deckplatte und mit Schlitten in Seitenansicht,
Fig. 2 das Schwinglager nach Fig. 1 in Draufsicht,
Fig. 3 die Grundplatte in Seitenansicht,
Fig. 4 die Grundplatte in Draufsicht,
Fig. 5 die Grundplatte im Schnitt nach A-A der
Fig, 3,
Fig. 6 die Deckplatte in Seitenansicht,
Fig. 7 die Deckplatte in Draufsicht,
Fig. 8 die Deckplatte im Schnitt nach A-A der
Fig. 6,
Fig. 9 der Schlitten in Seitenansicht,
Fig. 10 der Schlitten im Querschnitt nach A-A der Fig. 9 und
Fig. 11 der Schlitten im Querschnitt nach B-B der Fig. 9.

Nach den Fig. 1 und 2 besteht ein Schwinglager aus einem Lagergrundkörper 1 mit einer kreisringsegmentartigen Führungsnut 2, in der ein ebenfalls kreisringsegmentartiger Schlitten 3 verschiebbar geführt ist. Die Länge des Schlittens 3 ist größer als die Länge der Führungsnut 2.

Wie weiter die Fig. 1 bis 6 erkennen lassen, besteht der Lagergrundkörper 1 aus einer Grundplatte 4 mit dem Rand der Führungsnut 2 mit dem größeren Radius und einer auf der Grundplatte befestigten Deckplatte 5 mit dem Rand der Führungsnut mit dem kleineren Radius.

Die Führungsnut 2 ist zum Nutgrund hin sich schwalbenschwanzartig verbreiternd ausgebildet, ebenso der Schlitten 3, so daß der Schlitten nur in Grundplattenebene verschiebbar in der Führungsnut gehalten ist.

Die Grundplatte 4 und die Deckplatte 5 haben die Form eines Kreisabschnittes. Wie insbesondere die Fig. 5 und 8 zeigen, weist die Deckplatte 5 den Rand der Grundplatte 4 im aufgesetzten Zustand übergreifende Nasen 6 auf, wobei die Nasen den Rand der Grundplatte 4 formschlüssig übergreifen. Die Grundplatte 4 weist weiterhin treppenartige Abstufungen 7 auf, in die Ansätze 8 der Deckplatte 5 im aufgesetzten Zustand ebenfalls formschlüssig eingreifen. Wie die Fig. 3 erkennen läßt, sind die Ansätze 7 treppenartig einander entgegenlaufend im Abstand beidseits der Mitte der Grundplatte 4 angeordnet.

Nach den Fig. 1, und 5 ist in der Grundplatte4 eine in die Führungsnut 2 ragende Schraube 9 eingesetzt, die in dem Bereich einer Abflachung 10 des Schlittens 3 eingreift, wie dies die Fig. 9 und 10 zeigen. Die Fig. 9 läßt weiter erkennen, daß die Abflachung 10 des Schlittens 3 nur im mittleren Bereich des Schlittens angeordnet ist, während die Endabschnitte des Schlittens den vollen schwalbenschwanzförmigen Querschnitt aufweisen. Durch diese Endabschnitte wird durch die Schraube 9 die Schwenkbewegung des Schlittens in der Führungsnut 2 begrenzt.

Bei Verwendung des neuerungsgemäßen Schwinglagers werden zunächst die Grundplatten 4 mit den Deckplatten 5 am Blendrahmen und die Schlitten 3 am Flügelrahmen befestigt. Anschließend wird der Flügel mit dem Schlitten 3 in die schwalbenschwanzartige Führungsnut 2 eingeschoben und durch Einschrauben der Schrauben 9 gesichert, so daß ein unbeabsichtigtes Aushängen des Fensterflügels verhindert wird.

Wie die Fig. 1 zeigt, weist der Schlitten 3 eine größere Länge auf als die Führungsnut 2. Dadurch kann der Flügel entsprechend weit geschwenkt werden, ohne daß die Gefahr besteht, daß der Endabschnitt des Schlittens in der Führungsnut verkantet.

Durch den schwalbenschwanzförmigen Querschnitt der Führungsnut 2 bzw. des Schlittens 3 sind die Schlitten sicher in der Führungsnut der Lagergrundkörper 1 gehalten. Dadurch kann das Schwinglager eine sehr geringe Breite aufweisen, ohne daß die Gefahr besteht, daß die Schlitten auf Grund thermisch bedingter oder sonstiger Längenänderungen des Fensterflügels bzw. des Blendrahmens aus der Führungsnut in Richtung senkrecht zur Schwingebene heraustreten.

## Patentansprüche

1. Schwinglager für Dachflächenfenster o. dgl., bestehend aus einem Lagergrundkörper (1) mit einer kreisringsegmentartigen Führungsnut (2), in der ein Schlitten (3) verschiebbar geführt ist, dadurch gekennzeichnet, daß der kreisringsegmentförmige Schlitten (3) eine größere Länge als die Führungsnut (2) hat und daß der Querschnitt der Führungsnut und des Schlittens zum Nutgrund hin sich verbreiternd ausgebildet ist.

2. Schwinglager nach Anspruch 1, dadurch gekennzeichnet, daß die Führungsnut (2) und der Schlitten (3) im Querschnitt schwalbenschwanzartig ausgebildet sind.

3. Schwinglager nach einem der Ansprüche 1 oder 2, dadurch gekennzeichnet, daß in der Führungsnut (2) des Lagergrundkörpers (1) die Verschiebung des Schlittens (3) begrenzende Endanschläge angeordnet sind.

4. Schwinglager nach Anspruch 3, dadurch gekennzeichnet, daß die Endanschläge in die Führungsnut (2) ragende Stifte, Schrauben (9) o. dgl. sind und daß der Schlitten (3) mit den Stiften, Schrauben o. dgl. zusammenwirkende Ausnehmungen, Abflachungen (10) o. dgl. aufweist.

5. Schwinglager nach einem der Ansprüche 1 bis 4, dadurch gekennzeichnet, daß der Lagergrundkörper (1) aus einer Grundplatte (4) mit dem Rand der Führungsnut (2) mit dem größeren Radius und aus einer auf der Grundplatte befestigbaren Deckplatte (5) mit dem Rand der Führungsnut mit dem kleineren Radius besteht.

6. Schwinglager nach einem der Ansprüche 1 bis 5, dadurch gekennzeichnet, daß der mittlere Radius der Führungsnut (2) ca. 45 mm beträgt.

7. Schwinglager nach Anspruch 5, dadurch gekennzeichnet, daß die Grundplatte (4) und die Deckplatte (5) die Form eines Kreisabschnittes haben.

8. Schwinglager nach einem der Ansprüche 5 bis 7, dadurch gekennzeichnet, daß die Deckplatte (5) mit der Grundplatte (4) durch Schrauben (12) o. dgl. lösbar verbunden ist.

9. Schwinglager nach einem der Ansprüche 5 bis 8, dadurch gekennzeichnet, daß die Deckplatte (5) den Rand der Grundplatte (4) in aufgesetzten Zustand übergreifende Nasen (6) o. dgl. aufweist.

10. Schwinglager nach einem der Ansprüche 5 bis 9, dadurch gekennzeichnet, daß die Grundplatte (4) Ausnehmungen, treppenartige Abstufungen (7) o. dgl. aufweist, in die Ansätze (8) der Deckplatte (5) in aufgesetztem Zustand formschlüssig eingreifen.

## Claims

1. Swivel bearing for roof surface windows or the like, consisting of a bearing base body (1) having a circular-ring-segment-shaped guide groove (2) in which a slider (3) is displaceably guided, characterised in that the circular-ring-segment-shaped slider (3) has a greater length than the guide groove (2) and in that the cross-section of the guide groove and of the slider widens towards the groove bottom.

2. Swivel bearing according to claim 1, characterised in that the guide groove (2) and the slider (3) are of dove-tailed cross-section.

3. Swivel bearing according to one of claims 1 or 2, characterised in that end stops which limit the displacement of the slider (3) are arranged in the guide groove (2) of the bearing base body (1).

4. Swivel bearing according to claim 3, characterised in that the end stops are pins, screws (9) or the like which project into the guide groove (2) and in that the slider (3) has recesses, flattened parts (10) or the like which co-operate with the pins, screws or the like.

5. Swivel bearing according to one of claims 1 to 4, characterised in that the bearing base body (1) consists of a base plate (4) which provides the edge of the guide groove (2) with the greater radius and of a cover plate (5), fastenable on the base plate, which provides the edge of the guide groove with the smaller radius.

6. Swivel bearing according to one of claims 1 to 5, characterised in that the mean radius of the guide groove (2) amounts to about 45 mm.

7. Swivel bearing according to claim 5, characterised in that the base plate (4) and the cover plate (5) have the shape of a circle segment.

8. Swivel bearing according to one of claims 5 to 7, characterised in that the cover plate (5) is releasably connected to the base plate (4) by screws (12) or the like.

9. Swivel bearing according to one of claims 5 to 8, characterised in that the cover plate (5) has projections (6) or the like which engage over the edge of the base plate (4) in the superimposed state.

10. Swivel bearing according to one of claims 5 to 9, characterised in that the base plate (4) has recesses, steplike graduations (7) or the like into which adjoint-pieces (8) of the cover plate (5) engage in form-locking manner in the superimposed state.

## Revendications

1. Palier oscillant pour lucarne de toit ou similaires, du type comprenant un corps de base de palier (1) muni d'une gorge de guidage (2) en forme de segment de cercle dans laquelle peut se déplacer par glissement un coulisseau (3), ce palier étant caractérisé en ce que le coulisseau (3) en forme de segment de cercle est plus long que la gorge de guidage (2) et que la section transversale de la gorge de guidage et du coulisseau s'élargit vers le fond de la gorge.

2. Palier oscillant selon la revendication 1, caractérisé en ce que la gorge de guidage (2) et le coulisseau (3) sont réalisés avec une section transversale en forme de queue d'aronde.

3. Palier oscillant selon l'une ou l'autre des revendications 1 et 2, caractérisé en ce que des butées fin de course sont prévues dans la gorge de guidage (2) du corps de base (1) du palier pour limiter le glissement du coulisseau (3).

4. Palier oscillant selon la revendication 3, caractérisé en ce que les butées fin de course sont des ergots, vis (8) ou éléments similaires qui font saillie dans la gorge de guidage (2), et que le coulisseau (3) comporte des encoches, méplats (10) ou éléments semblables qui coopèrent avec les ergots, vis ou similaires.

5. Palier oscillant selon l'une quelconque des revendications 1 à 4, caractérisé en ce que le corps de base (1) du palier se compose d'une part de la plaquette de base (4) pourvue du bord de la gorge de guidage (2) qui a le plus grand rayon, et d'autre part d'une plaquette de recouvrement (5) pourvue du bord de la gorge de guidage qui a le plus petit rayon et que l'on peut fixer à la plaquette de base.

6. Palier oscillant selon l'une quelconque des revendications 1 à 5, caractérisé en ce que le rayon moyen de la gorge de guidage (2) est d'environ 45 mm.

7. Palier oscillant selon la revendication 5, caractérisé en ce que la plaquette de base (4) et la plaquette de recouvrement (5) ont la forme d'un segment de cercle.

8. Palier oscillant selon l'une quelconque des revendications 5 à 7, caractérisé en ce que la plaquette de recouvrement (5) est fixée de façon amovible à la plaquette de base (4) par des vis (12) ou des éléments analogues.

9. Palier oscillant selon l'une quelconque des revendications 5 à 8, caractérisé en ce que la plaquette de recouvrement (5) comporte des tenons (6) ou éléments similaires qui recouvrent le bord de la plaquette de base (4) dans la position d'assemblage.

10. Palier oscillant selon l'une quelconque des revendications 5 à 9, caractérisé en ce que la plaquette de base (4) comporte des crans (7) en forme de gradins ou similaires dans lesquels s'engagent par crabotage des saillies (8) de la plaquette de recouvrement (5) dans la position d'assemblage.
